# FASCICULE DE BREVET EUROPEEN

(11) **EP 0 251 943 B1**
(45) Date de publication et mention de la délivrance du brevet: **21.03.1990**
(21) Numéro de dépôt: 87420164.3
(22) Date de dépôt: 16.06.1987
(51) Int. Cl.: E04C 5/06, E04C 5/16

(54) **Module d'armature pour béton armé**
Bewehrungseinheit für Stahlbeton
Reinforcement unit for reinforced concrete

(30) Priorité: 17.06.1986 FR 8609140
(43) Date de publication de la demande: 07.01.1988
(73) Titulaire: Etablissements A. Mure, F-69003 Lyon (FR)
(72) Inventeur: Penicaut, Daniel, F-38210 Tullins (FR)
(74) Mandataire: Maureau, Philippe

(56) Documents cités:
- CH-A- 410 353
- DE-A- 2 947 344
- FR-A- 466 198
- FR-A- 2 088 529
- FR-A- 2 352 928
- GB-A- 137 053
- US-A- 1 379 625

## Description

La présente invention se rapporte à un module d'armature pour le béton armé, en forme générale de tube droit à section en U.

En matière d'armatures pour le béton armé, une gamme d'armatures standard est proposée par chaque fabricant aux utilisateurs. Les gammes les plus simples comprennent une vingtaine de produits destinés à servir pour les semelles, les chaînages, les poteaux et les linteaux. Les gammes les plus complètes comprennent plus d'un millier de produits, destinés en outre aux poutres à retombées, chevêtres, poutres noyées dans l'épaisseur des planchers, etc.

La fabrication de ces produits est faite par des machines automatiques destinées à la réalisation de volumes à sections simples. L'utilisation de tels produits est maintenant généralisée dans la construction des maisons individuelles. Elle reste par contre très marginale dans le secteur du bâtiment, où seuls sont utilisés les chaînages, ceux-ci étant toutefois mal adaptés aux besoins réels.

De tels éléments peuvent aussi être fabriqués sur mesure soit en usine, soit sur le chantier. La fabrication passe alors par les phases successives suivantes:
- coupe à partir de barres d'une certaine longueur, ce qui entraîne un certain pourcentage de chutes,
- façonnage,
- assemblage.

Toutes ces opérations sont longues et complexes, de sorte que, quoi qu'il en soit, la réalisation d'une armature pour une utilisation déterminée est toujours, à l'heure actuelle, d'un prix de revient élevé.

Le document FR-A 2 352 928 concerne un module d'armature comprenant plusieurs cadres en forme générale de U, parallèles les uns aux autres et sur la branche inférieure de chacun desquels sont fixés deux filants inférieurs. A chaque bord ouvert du cadre est associé un élément de fermeture sur lequel sont fixés deux autres filants ou filants supérieurs.

L'invention a pour objet de proposer un module d'armature de forme simple de tube droit à section en U, qui soit de fabrication simplifiée par rapport à la technique antérieure connue, grâce en particulier à une simplification notoire de la phase d'assemblage. Conformément à l'invention, ce module, du type comprenant une série de cadres en forme générale de U disposés parallèlement les uns derrière les autres et sur la branche inférieure de chacun desquels sont fixés deux filants inférieurs, deux filants supérieurs étant destinés à être associés au côté de chaque cadre opposé à celui équipé des filants inférieurs, est caractérisé en ce qu'au moins deux cadres de la série de cadres sont doubles, chacun de ceux-ci étant agencé de manière à ce que les parties supérieures, constituant les extrémités libres des deux branches verticales du U, soient agencées de manière complémentaire et élastique pour permettre d'y coincer les deux filants supérieurs parallèles aux deux premiers, solidaires de la branche inférieure, et respectivement à l'aplomb vertical de chacun de ceux-ci.

L'invention sera mieux comprise, et d'autres caractéristiques avantageuses apparaîtront, au cours de la description suivante de quelques exemples non limitatifs de réalisation, en référence aux dessins annexés dans lesquels:
Figure 1 est une vue partielle en perspective d'une portion du module de l'invention, avec les deux filants supérieurs posés,
Figure 2 est une vue d'ensemble très schématique du module de la figure 1, retourné vers le bas et avant pose des deux filants supérieurs,
Figure 3 montre la phase de préparation, en vue d'assemblage l'un à l'autre, d'un module selon l'invention et d'un module à section carrée de l'art antérieur,
Figure 4 montre la phase suivante, de présentation en vue d'encastrement, des deux modules de la figure 3,
Figure 5 montre la phase suivante, de rotation du module de l'invention sur le module de l'art antérieur,
Figure 6 montre la phase finale de clavetage des deux modules l'un contre l'autre,
Figure 7 montre le mode de conditionnement de plusieurs modules selon l'invention,
Figure 8 montre une armature pour poutre en U, réalisée à partir de cinq modules selon l'invention,
Figure 9 montre une armature pour poutre en S, réalisée à partir de quatre modules selon l'invention et d'un module à section triangulaire de l'art antérieur,
Figure 10 montre une armature pour poutre à section en marche d'escalier, réalisée à l'aide de huit modules de l'invention et d'un module à section carrée de l'art antérieur,
Figures 11 et 12 sont respectivement une vue en coupe transversale schématique et une vue latérale schématique d'une armature pour poutre à six filants et cadres inuniformément répartis, pour efforts tranchants variables, réalisée conformément à l'invention,
Figure 13 est une vue transversale schématique d'un module selon l'invention, mais conformé de manière à pouvoir servir de cale de maintien de l'armature entre les branches.

En se reportant tout d'abord à l'ensemble des figures 1 et 2, un module 1 conforme à l'invention est une armature métallique pour le béton armé, à section générale en forme de U.

Sur deux filants 2,3, placés à chaque extrémité de la branche inférieure 4 du U et que l'on appellera "filants inférieurs" du module, sont fixés, par exemple par soudage, une série de cadres 5,6 en U, espacés et placés l'un derrière l'autre.

Comme on le voit sur le dessin, il existe deux sortes de cadres :
- des cadres simples 5 dont les extrémités supérieures 7, constituant les extrémités libres des deux branches verticales du U, sont recourbées en épingle à cheveux, c'est-à-dire à 180 degrés, vers l'intérieur comme représenté,
- des cadres doubles 6, présents chacun une fois sur quatre comme représenté sur la figure 2, un de ces cadres doubles étant représenté en détails sur la figure 1.

Chaque cadre double 6 est composé de deux cadres 5_{E}8, accolés ou très faiblement écartés, en fil d'acier avec élasticité, écroui par tréfilage comme c'est d'ailleurs le cas pour les cadres 5. Les cadres 5_{E} sont identiques aux cadres 5. Les cadres 8 comportent, de bas en haut sur la figure 1 pour chacune de leurs deux branches latérales, successivement une première partie 9 rectiligne et rentrant en pente douce vers l'intérieur du cadre, puis une deuxième partie 10 sensiblement verticale, puis une dernière partie rectiligne 11 allant en s'évasant brusquement vers l'extérieur comme représenté. Entre chaque partie 11 et la branche recourbée 7 correspondante de chaque extrémité libre du cadre 5_{E} est alors ménagé un espace 12 dans lequel on peut venir coincer élastiquement l'un des deux filants supérieurs 14,15. Pour ceci, on écarte vers l'extérieur les deux branches latérales du cadre 8, ce qui agrandit considérablement les espaces 12, on enfile dans chacun de ces espaces les filants 14,15, puis on laisse revenir à leur position initiale ces deux branches latérales, ce qui coince énergiquement par pression élastique chacun des filants 14,15 dans les espaces 12.

On décrira maintenant, en référence aux figures 3 à 6, un autre exemple d'application du module de base de la figure 2, permettant la confection d'une armature métallique pour poutre à section rectangulaire et d'assez grande largeur.

Sur la figure 3 sont représentés, très sommairement et en section transversale, le module 1 de l'invention, tel que celui de la figure 2, et un module carré 16, à quatre filants, de l'art antérieur.

L'opération suivante consiste, sans déplacer le module 16, à engager le module 1 dans ce dernier comme représenté sur la figure 4.

En se reportant à la figure 5, on fait alors tourner le module 1 pour l'aligner avec le module 16, puis, après avoir écarté vers l'extérieur ses deux branches latérales rentrantes (9-11 sur la figure 1), on le tire vers la droite sur le dessin pour encastrer les deux filants de droite 17,18 du module 16 dans les crosses 7, et on relâche alors les deux branches rentrantes pour provoquer le coincement des deux filants 17,18 comme on avait, pour la réalisation de la figure 1, coincé les deux filants 14,15. Cette dernière opération se concrétise par la position finale schématisée sur la figure 6, où le module 1 se trouve claveté sur le module 16 pour former une armature 31.

La figure 7 montre comment les modules 1 de l'invention peuvent être conditionnés en s'emboitant les uns dans les autres, huit modules étant représentés sur ce dessin. Grâce aux doubles-cadres 6, les modules ne peuvent pas s'accrocher les uns aux autres, de sorte que leur utilisation s'en trouve grandement facilitée. Par ailleurs, les modules peuvent être ainsi transportés en volume réduit, ce qui constitue un avantage appréciable.

La figure 8 montre une armature 30 pour large poutre en U réalisée par assemblage de cinq modules 1 de l'invention, tous d'allure carrée dans cet exemple, c'est-à-dire de branches latérales du U de même longueur que la branche transversale de ce U.

La figure 9 montre une armature pour pièce à section approximativement en S, réalisée par assemblage 32 de quatre modules 1, également chacun d'allure carrée, et d'un élément classique 19 à section en triangle équilatéral.

La figure 10 montre une armature pour pièce à section en marche d'escalier, réalisée par assemblage 33 de sept modules 1 selon la figure 2, d'un module 20 semblable, mais d'allure carrée au lieu de rectangulaire, et d'un module 21 de l'art antérieur, à section carrée.

Sur les figures 11 et 12 est représenté un module, tout à fait particulier mais conforme à l'invention, destiné à former l'armature d'une poutre à six filants, et à cadres répartis de manière non uniforme pour efforts tranchants variables normalement plus importants vers les deux extrémités de la poutre qu'en son milieu. Dans les armatures classiques, de telles poutres comportent en particulier une base 23 formée par deux filants parallèles 22, à extrémités recourbées, et assemblés par des traverses 24 pour former une sorte d'échelle. Sur cette base sont normalement soudés des cadres métalliques rectangulaires, irrégulièrement espacés pour être plus denses aux extrémités, deux autres filants 25 étant ensuite soudés sur les cadres. Dans le cas de l'invention, représenté aux figures 11 et 12, on remplace les cadres rectangulaires de l'art antérieur par des cadres selon l'invention, c'est-à-dire par des cadres 5 et 6 selon les figures 1 et 2. Les filants 22 de la base 23 sont donc chacun coincés élastiquement dans les cadres 6, comme l'étaient les filants 14 et 15 de la figure 1. Les filants supplémentaires 25 sont ensuite fixés classiquement, par exemple par soudage, sur les cadres 5 et 6.

La figure 13 représente un autre mode de réalisation, conforme à l'invention, d'un module selon les figures 1 et 2. Un tel module diffère de celui de la figure 1 par les caractéristiques suivantes :
- les deux branches latérales du U des deux cadres 5_{E}et 8 d'au moins deux des cadres doubles formées de fils d'acier d'égales longueurs,
- chaque partie 11 est prolongée vers l'extérieur, de part et d'autre du cadre, par une partie 11 _{E}donnant à l'extrémité de la branche une forme évasée et garnie à son extrémité d'un embout 26 en matière plastique, obtenu par trempage dans un bain à la fabrication.

Les prolongements 11_{E} garnis des embouts 26, permettent au module de prendre appui, au moment du coulage, sur les banches latérales, et ainsi de caler rigoureusement l'armature en position.

On s'assure ainsi que cette armature ne risque pas de se déplacer pendant le coulage du béton.

Les embouts plastiques 26 permettent d'éviter la pose d'oranges tampon entre l'armature et les banches.

Le fait que les branches latérales des deux cadres 8 et 5_{E} soient à l'origine, c'est-à-dire avant pliage, de même longueur, apporte une simplicité de fabrication permettant de diminuer le prix de revient de l'ensemble.

## Revendications

1. Module d'armature pour le béton armé, du type comprenant une série de cadres en forme générale de U disposés parallèlement les uns derrière les autres et sur la branche inférieure de chacun desquels sont fixés deux filants inférieurs, deux filants supérieurs étant destinés à être associés au côté de chaque cadre opposé à celui équipé des filants inférieurs, caractérisé en ce qu'au moins deux cadres (6) de la série des cadres (5, 6) sont doubles, chacun de ceux-ci étant agencé de manière à ce que les parties supérieures (7, 11), constituant les extrémités libres des deux branches verticales du U, soient agencées de manière complémentaire et élastique pour permettre d'y coincer les deux filants supérieurs (14, 15) parallèles aux deux premiers, solidaires de la branche inférieure (4), et respectivement à l'aplomb vertical de chacun de ceux-ci.

2. Module selon la revendication 1, caractérisé en ce que chacun des cadres doubles est composé de deux cadres (5', 8), accolés ou très faiblement écartés, en fils avec élasticité, dont le premier (5') est tel que les extrémités supérieures (7), constituant les extrémités libres des deux branches latérales du U, sont recourbées vers l'intérieur en épingle à cheveux, et dont le second (8) a ses mêmes branches latérales comportant successivement, de bas en haut sur le U, au moins une partie (9) rentrant vers l'intérieur du cadre, et au moins une partie (1) allant en s'évasant vers l'extérieur, de manière à délimiter, entre ladite partie recourbée (7) du premier cadre (5') et la partie évasée (11) du deuxième cadre (8), un espace (12) de coincement d'un filant par pression élastique.

3. Module selon l'une des revendications 1 ou 2, caractérisé en ce qu'il est composé de cadres (5, 6) régulièrement répartis.

4. Module selon l'une des revendications 1 à 3, caractérisé en ce qu'il est composé de cadres (5, 6) placés l'un derrière l'autre de manière plus proche l'un de l'autre aux deux extrémités du module qu'au milieu de celui-ci.

5. Module selon l'une des revendications 1 à 4, caractérisé en ce que tous ses cadres (5, 6) sont formés à partir de fils de même longueur.

6. Module selon l'une des revendications 1 à 5, caractérisé en ce qu'au moins deux de ses cadres doubles (5', 8) comportent chacun des prolongements (11') vers l'extérieur, situés de part et d'autre du cadre, et permettant au module de prendre appui sur les branches latérales, et ainsi de caler l'armature en position pendant le coulage du béton.

7. Module selon la revendication 6, caractérisé en ce que les prolongements sont garnis d'embouts (26).

8. Module selon la revendication 7, caractérisé en ce que les embouts (26) sont des embouts en matière plastique obtenus par trempage à la fabrication.

9. Armature métallique, caractérisée en ce qu'elle est constituée par un assemblage (30) de plusieurs modules (1) selon l'une quelconque des revendications 1 à 8.

10. Armature métallique, caractérisée en ce qu'elle est constituée par un assemblage (31-33) de modules, l'assemblage comportant au moins un module (1) selon l'une quelconque des revendications 1 à 8 et au moins un module formé de cadres fermés classiques (16, 19, 21).

## Patentansprüche

1. Bewehrungseinheit für Stahlbeton, umfassend eine Reihe von gewöhnlich U-förmigen Rahmen, die parallel hintereinander angeordnet sind und an deren jeweiligem unteren Ast zwei untere Stangen befestigt sind, während zwei obere Stangen dazu bestimmt sind, mit demjenigen Abschnitt jedes Rahmens verbunden zu werden, der dem mit unteren Stangen ausgestatteten gegenüberliegt, dadurch gekennzeichnet, daß mindestens zwei Rahmen (6) der Reihe der Rahmen (5, 6) doppelte sind, wobei jeder von diesen so angebracht ist, daß die die freien Enden der zwei vertikalen Äste der U-Form bildenden oberen Abschnitte (7, 11) zueinander komplementär und elastisch angeordnet sind, um zu ermöglichen, dazwischen die beiden oberen Stangen (14, 15) einzuklemmen, die parallel zu den mit dem unteren Ast (4) fest verbundenen Stangen verlaufen, und jeweils senkrecht zu jeder von diesen.

2. Bewehrungseinheit nach Anspruch 1, dadurch gekennzeichnet, daß jeder der doppelten Rahmen aus zwei miteinander verbundenen oder in sehr geringem Abstand zueinander stehenden Rahmen (5', 8) aus elastischem Draht besteht, deren erster (5') dergestalt ist, daß die die freien Enden der beiden Seitenäste der U-Form bildenden oberen Enden (7) haarnadelartig nach innen gekrümmt sind und deren zweiter (8) seine eigenen Seitenäste hat, die, wenn die U-Form von oben nach unten betrachtet wird, nacheinander mindestens einen zum Inneren des Rahmens hin verlaufenden Abschnitt (9) und mindestens einen sich nach außen erstreckenden Abschnitt (11) aufweisen, so daß zwischen dem besagten gekrümmten Abschnitt (7) des ersten Rahmens (5') und dem sich erstreckenden Abschnitt (11) des zweiten Rahmens (8) ein Raum (12) zum Einklemmen einer Stange durch elastischen Druck eingegrenzt wird.

3. Bewehrungseinheit nach Anspruch 1 oder 2, dadurch gekennzeichnet, daß sie aus gleichmäßig verteilten Rahmen (5, 6) besteht.

4. Bewehrungseinheit nach einem der Ansprüche 1-3, dadurch gekennzeichnet, daß sie aus hintereinander angeordneten Rahmen (5, 6) besteht, wobei diese an den beiden Enden der Einheit dichter aufeinanderfolgen als in deren Mitte.

5. Bewehrungseinheit nach einem der Ansprüche 1-4, dadurch gekennzeichnet, daß alle ihre Rahmen (5, 6) aus gleich langen Drähten gebildet sind.

6. Bewehrungseinheit nach einem der Ansprüche 1-5, dadurch gekennzeichnet, daß mindestens zwei ihrer doppelten Rahmen (5', 8) jeweils Verlängerungen (11') nach außen aufweisen, die sich auf beiden Seiten des Rahmens befinden und die es ermöglichen, daß sich die Einheit auf die Seitenäste stützt und so die Bewehrung während der Betonschüttung in Position gehalten wird.

7. Bewehrungseinheit nach Anspruch 6, dadurch gekennzeichnet, daß die Verlängerungen mit Kappen (26) ausgestattet sind.

8. Bewehrungseinheit nach Anspruch 7, dadurch gekennzeichnet, daß die Kappen (26) durch Eintauchen hergestellte Kunststoffkappen sind.

9. Metallbewehrung, dadurch gekennzeichnet, daß sie durch die Verbindung (30) von mehreren Einheiten (1) nach einem der Ansprüche 1-8 gebildet ist.

10. Metallbewehrung, dadurch gekennzeichnet, daß sie durch eine Verbindung (31-33) von Einheiten gebildet ist, wobei diese Verbindung mindestens eine Einheit (1) nach einem der Ansprüche 1-8 und mindestens eine aus bekannten, geschlossenen Rahmen gebildete Einheit (16, 19, 21) umfaßt.

## Claims

1. A reinforcement unit for reinforced concrete, of the type including a series of generally U-shaped frames arranged parallel to each other and one behind the other and on the lower arm of each of which are fixed two lower elongate elements, two upper elongate elements being intended to be associated with the side of each frame opposite to that provided with lower elongate elements, characterised in that at least two frames (6) of the series of frames (5, 6) are double, each of these being arranged in such a way that the upper portions (7, 11), constituting the free ends of the two vertical arms of the U, are arranged in a complementary and resilient manner to allow the jamming at that point of the two upper elongate elements (14, 15) parallel to the first two rigid with the lower arm (4), and respectively vertically aligned with each of them.

2. A unit according to Claim 1, characterised in that each of the double frames comprises two frames (5', 8) of resilient rods joined side-by-side or very slightly separated, the first (5') of which is such that the upper ends (7), constituting the free ends of the two lateral arms of the U, are turned inwardly to form a hairpin, and the second (8) of which has its same arms including successively, from the bottom to the top of the U, at least one portion (9) returning towards the interior of the frame, and at least one portion (1) widening out towards the exterior, so as to delimit, between said turned portion (7) of the first frame (5') and the widened portion (11) of the second frame (8), a space (12) in which a longitudinal element may be jammed by resilient pressure.

3. A unit according to either of claims 1 or 2, characterised in that it comprises regularly distributed frames (5, 6).

4. A unit according to one of Claims 1 to 3, characterised in that it comprises frames (5, 6) placed one behind the other in such a way that they are closer to one another at the two ends of the unit than in the middle.

5. A unit according to one of Claims 1 to 4, characterised in that all the frames (5, 6) are made from rods of the same length.

6. A unit according to one of claims 1 to 5, characterised in that at least two of its double frames (5', 8) each have externally projecting extensions (11') located to either side of the frame, and permitting the unit to bear by way of the lateral arms and thus to wedge the reinforcement in place during pouring of the concrete.

7. A unit according to claim 6, characterised in that the extensions are provided with end pieces (26).

8. A unit according to claim 7, characterised in that the end pieces (26) are of plastics material produced by dipping during manufacture.

9. A metal reinforcement, characterised in that it is constituted by an assembly (30) of several units (1) in accordance with any one of claims 1 to 8.

10. A metal reinforcement, characterised in that it is constituted by an assembly (31-33) of units, the assembly having at least one unit (1) in accordance with any one of Claims 1 to 8 and at least one unit made of conventional closed frames (16, 19, 21).
